# EUROPÄISCHE PATENTSCHRIFT

(11) **EP 3 056 800 B1**
(45) Veröffentlichungstag und Bekanntmachung des Hinweises auf die Patenterteilung: **18.12.2019**
(21) Anmeldenummer: 16000183.0
(22) Anmeldetag: 27.01.2016
(51) Int. Cl.: F21S 41/14, F21S 41/20, F21S 41/63, F21S 41/16, F21Y 115/30, F21Y 115/10

(54) **BELEUCHTUNGSEINRICHTUNG FÜR EIN KRAFTFAHRZEUG**
LIGHTING DEVICE FOR A MOTOR VEHICLE
DISPOSITIF D'ÉCLAIRAGE DE VÉHICULE AUTOMOBILE

(30) Priorität: 10.02.2015 DE 102015001693
(43) Veröffentlichungstag der Anmeldung: 17.08.2016
(73) Patentinhaber: AUDI AG, 85045 Ingolstadt (DE)
(72) Erfinder: Tontsch, Friedrich-Uwe, DE - 85051 Ingolstadt (DE)
(74) Vertreter: Thielmann, Frank

(56) Entgegenhaltungen:
- EP-A1- 2 719 942
- EP-A1- 3 216 650
- FR-A1- 3 009 061
- US-A1- 2013 334 424

## Beschreibung

Die Erfindung betrifft eine Beleuchtungseinrichtung für ein Kraftfahrzeug mit einer Laserlichtquelle zum Ausstrahlen eines Laserlichtstrahls und mit einem diffraktiven optischen Element, von welchem zumindest ein Teilbereich in einem Strahlgang des Laserlichtstrahls angeordnet ist.

Im Automobilbereich finden Laserlichtquellen für Scheinwerfer mehr und mehr Verwendung. Hierbei können ein oder mehrere Laserlichtstrahlen über ein Ablenksystem in eine Umgebung eines Kraftfahrzeugs gelenkt werden, um diese Auszuleuchten. Alternativ können der oder die Laserlichtstrahlen auch auf ein Konverterelement, einen "Phosphor", gelenkt werden, welches so zur Abstrahlung eines die Umgebung des Kraftfahrzeugs ausleuchtenden Lichtes in einer von der Farbe des Laserlichtstrahls verschiedenen Farbe angeregt wird. Für das Ablenken der Laserstrahlen kommen hier im Allgemeinen Mikrospiegelsysteme oder elektro- beziehungsweise akustooptische Kristalle oder Modulatoren zum Einsatz. Es gibt jedoch auch andere Ansätze zum Handhaben von Laserlichtstrahlen in Beleuchtungseinrichtungen eines Kraftfahrzeugs. So können auch diffraktive optische Elemente, welche über Wellenbeugung einen optischen Effekt erzeugen mit einer Laserlichtquelle zum Einsatz kommen.

So offenbart beispielsweise die DE 103 33 370 A1 eine Beleuchtungseinrichtung für ein Automobil, mit einer Lichtquelle und einer Linse. Dabei weist die Linse auf einer ihrer Flächen eine diffraktive Struktur auf. Als Lichtquelle wird hier eine Laserlichtquelle vorgeschlagen.

In der nachveröffentlichten EP 3 216 650 A1 ist eine Beleuchtungseinrichtung beschrieben, aufweisend eine kohärente Lichtquelle und ein optisches Bauteil zum Streuen von kohärentem Licht der Lichtquelle. Das optische Bauteil hat dabei eine erste Streuregion, welche das Licht zum Beleuchten eines ersten Bereiches streut, und eine zweite Streuregion, welche das Licht zum Anzeigen einer vorgegebenen Information in einem zweiten Bereich streut.

Die FR 3 009 061 A1 beschreibt ein Beleuchtungs- und/oder Signalsystem mit einer verbesserten Formung von Streustrahlung. Dort wird ein von einer primären Lichtquelle ausgesendeter Lichtstrahl auf ein scheibenförmiges optisches Element gelenkt, welches zumindest einen holografischen Bereich aufweist. Dieses optische Element kann weiterhin Prismen zur Beeinflussung von Streustrahlung aufweisen und ist zudem bewegbar, beispielsweise um eine Rotationsachse rotierbar. Das scheibenförmige optische Element kann mehrere holographische Bereiche aufweisen, von denen jeder für eine räumliche Verteilung des auftreffenden Lichts gemäß einer vorgegebenen Strahlform vorgesehen ist.

Aus der WO 2010/058323 A1 ist eine Beleuchtungseinrichtung bekannt, bei der von einer Lichtquelle ausgesendetes Licht von einem optischen Element auf ein schirmartiges Element gelenkt wird, wobei letzteres zumindest eine physikalische Eigenschaft wie etwa die Farbe oder Polarisation des durchtretenden Lichtes beeinflusst.

Es ist die Aufgabe der vorliegenden Erfindung, eine Beleuchtungseinrichtung bereitzustellen, mittels welcher mit geringem mechanischen und elektronischen Aufwand eine flexible Beleuchtung erreicht wird.

Diese Aufgabe wird durch den Gegenstand des Patentanspruchs 1 gelöst. Vorteilhafte Ausführungsformen ergeben sich aus den abhängigen Patentansprüchen, der Beschreibung und den Figuren.

Eine erfindungsgemäße Beleuchtungseinrichtung für ein Kraftfahrzeug weist mehrere Laserlichtquellen zum Ausstrahlen von Laserlichtstrahlen und mehrere diffraktive optische Elemente, von welchen zeitgleich mehrere Teilbereiche in jeweiligen Strahlgängen der Laserlichtstrahlen angeordnet sind, auf. Bei der Beleuchtungseinrichtung kann es sich insbesondere um eine Scheinwerfereinrichtung handeln. Zum Erzielen einer flexiblen Beleuchtungseinrichtung mit einem geringen mechanischen und elektronischen Aufwand ist dabei unter anderem vorgesehen, dass das diffraktive optische Element gegenüber der Laserlichtquelle um eine Rotationsachse drehbar angeordnet ist. Somit sind von wenigstens einem der diffraktiven optischen Elemente unterschiedliche Teilbereiche dieses diffraktiven optischen Elements, welche jeweils verschiedene optische Eigenschaften aufweisen, durch eine Rotation um die Rotationsachse in die Strahlgänge drehbar. Es können somit jeweils durch die unterschiedlichen Teilbereiche die Laserlichtstrahlen unterschiedlich beeinflusst werden, also insbesondere abgelenkt und/oder in ihren Intensitätsprofilen angepasst werden. Das hat den Vorteil, dass eine flexible Beleuchtung erreicht ist, deren Eigenschaften über ein Rotieren oder Drehen des diffraktiven optischen Elements einstellbar sind.

Es können somit unterschiedliche Teilbereiche des diffraktiven optischen Elements gleichzeitig durch je eine der unterschiedlichen Laserlichtquellen beleuchtet werden. Das hat den Vorteil, dass bei der Verwendung von mehreren Laserdioden, welche zum Erreichen einer vorbestimmten Lichtleistung oder Intensität eines Beleuchtungs- oder Scheinwerferlichtes im Stand der Technik erforderlich sind, zum Erreichen dieser vorbestimmten Lichtleistung kein Kombinieren der einzelnen Laserstrahlen ("beam combining") erforderlich ist. Entsprechend können die sonst erforderlichen diesbezüglichen Bauteile hier eingespart werden. Überdies konzentriert sich so weniger Leistung auf einen Punkt, was hitze- und sicherheitstechnisch vorteilhaft ist. in einem Betrieb mit einer kontinuierlichen Rotation des optischen Elementes wird so auch bei gleichbleibender Drehzahl die Frequenz, in welcher ein bestimmter Teilbereich des diffraktiven optischen Elements bestrahlt wird, erhöht. Dies kann für eine verbesserte Lichtqualität, beispielsweise ein vermindertes Flimmern, genutzt werden.

Sind den unterschiedlichen Teilbereichen wie im vorherigen Absatz definiert unterschiedliche Ablenkwinkel zugeordnet, so kann über die Verwendung mehrer Laserlichtstrahlen auch Einfluss auf die räumliche Verteilung des Lichtschwerpunktes und somit eine Verformung einer resultierenden Lichtverteilung genommen werden.

Die folgenden Ausführungen für einen einzigen Laserlichtstrahl und ein einziges diffraktives optisches Element können entsprechend für alle von den mehreren Laserlichtquellen ausgesendeten Laserlichtstrahlen und für die diffraktiven optischen Elemente gelten.

Über die spezifische Ausgestaltung des diffraktiven optischen Elements kann der Laserlichtstrahl nahezu beliebig in seiner Intensitätsverteilung angepasst und/oder abgelenkt werden. Insbesondere ist es so möglich, dass die Intensitätsverteilung im Laserlichtstrahl, das "Strahlprofil", selber nicht mehr einer üblichen Gauß-Verteilung folgt, sondern einer vorbestimmten Verteilung, beispielsweise einer sogenannten "TopHat" Intensitätsverteilung, bei welcher innerhalb eines vorbestimmten, flächigen Bereichs der Laserlichtstrahl gleichmäßig eine Maximalintensität erreicht, welche durch einen scharfen, nahezu abrupten Übergang zu einer Nullintensität begrenzt wird. Derartige Intensitätsverteilungen oder Strahlprofile können auch als "circular flat-top beam" mit kreisförmigen flächigem Bereich, "linear flat-top beam" mit linien- oder rechteckförmigen flächigem Bereich oder "square flat-top beam" mit quadratischem flächigem Bereich ausgeführt sein. Das hat den Vorteil, dass sich damit eine Umgebung der Beleuchtungseinrichtung besonders präzise und genau beleuchten lässt, beispielsweise über ein hochgenaues Bestrahlen der bekannten Konverterelemente ("Phosphore") zur Wellenlängenkonversion von Lichtstrahlen oder auch direkt über den Laserlichtstrahl selber. Überdies kann eine von dem Laserlichtstrahl beleuchtete Fläche ("Spot") oder ein beleuchteter Flächen- oder Raumbereich so auf einfache Weise sehr homogen ausgeleuchtet oder bestrahlt werden.

Über die spezifische Ausgestaltung des diffraktiven optischen Elements beziehungsweise der unterschiedlichen Teilbereiche, lässt sich unabhängig von anderen optischen Eigenschaften auch eine Strahlaufweitung oder eine Strahlteilung realisieren. Das hat den Vorteil, das so unterschiedlich große Flächen, sogenannte "Spots", homogen durch den Laserlichtstrahl beleuchtet werden können.

Es lässt sich so beispielsweise auch ein intensitätsschwacher Nebenstrahl, beispielsweise zur Strahlmessung, insbesondere für ein Sicherheitskonzept, erzeugen. Auch ein Glätten eines Strahlquerschnittprofils ist damit zu erzielen sowie eine Vielzahl von symmetrischen beziehungsweise asymmetrischen Strahlprofilen der Intensität des Laserstrahls.

Von besonderer Bedeutung ist, dass der Laserlichtstrahl durch die unterschiedlichen optischen Eigenschaften der unterschiedlichen Teilbereiche in unterschiedliche Raumbereiche abgelenkt werden kann. Dadurch können durch den Laserlichtstrahl vorgebbare Flächenbereiche, welche in Ihrer Größe den Durchmesser des Laserlichtstrahls übertreffen, beleuchtet und abgefahren oder abgerastert werden. Dabei kann es sich beispielsweise um Flächenbereiche auf einem Konverterelement oder auch um Flächenbereiche in einer Umgebung der Beleuchtungseinrichtung, insbesondere eine Straße, handeln.

Diese zu erzielenden Eigenschaften sind dabei kombinierbar und vorab durch die spezifische Ausgestaltung des optischen Elementes bestimmbar. Damit erfordern sie keine elektronisch oder mechanisch komplexen Aufbauten. Dies ermöglicht auch einen hohen Grad an Kompaktheit bei einer gleichzeitig sehr großen Genauigkeit. Insgesamt wird so eine große Flexibilität der Beleuchtung erreicht.

Das diffraktive optische Element kann dabei sowohl als transmissives System, beispielsweise als Glas- oder Kunststoffbauteil ausgeführt sein, als auch als ein reflektives System, beispielsweise in Form einer strukturieren Metallplatte. Insbesondere kann das diffraktive optische Element als ein Band auf einem Träger realisiert sein, der beispielsweise als um die Rotationsachse drehbare Scheibe ausgeführt ist. Damit eignet sich der Ansatz für eine Vielzahl von Bauraumgeometrien.

Die diffraktiven optischen Elemente sind ringförmig und konzentrisch und die Rotationsachse verläuft durch den Mittelpunkt des von den ringförmigen diffraktiven optischen Elementen gebildeten Ringes. Die diffraktiven optischen Elemente können somit einen Ring bilden oder die Form eines Ringes aufweisen. Das hat für jeweils eines der diffraktiven optischen Elemente den Vorteil, dass eine Vielzahl von unterschiedlichen Teilbereichen des diffraktiven optischen Elements nacheinander in den Strahlgang eingebracht werden kann und so auf einfache Weise, nämlich durch ein einfaches Drehen des diffraktiven optischen Elements um die Rotationsachse, der Laserlichtstrahl gemäß den optischen Eigenschaften der unterschiedlichen Teilbereiche modifiziert wird. Die mehreren konzentrischen ringförmigen diffraktiven optische Elemente können als Bänder bezeichnet werden. Dabei ist von jedem ringförmigen diffraktiven optischen Element ein Teilbereich in dem Strahlengang eines der Laserlichtstrahlen angeordnet. Insbesondere sind die konzentrischen ringförmigen diffraktiven optischen Elemente dabei auf einem gemeinsamen Träger angeordnet. Der Träger kann als drehbare Scheibe ausgeführt sein. Da die Beugung der Laserlichtstrahlen in den unterschiedlichen optischen Teilbereichen der diffraktiven optischen Elemente unabhängig voneinander ist, können die unterschiedlichen diffraktiven optischen Elemente beziehungsweise deren Teilbereiche frei den gewünschten optischen Effekten zugeordnet werden. Diese unterschiedlichen Effekte können über ein An- und Abschalten der zugeordneten Laserlichtquellen dann an- oder abgeschaltet werden. Das hat den Vorteil, dass im Vergleich zu einer Ausführungsform mit einem einzigen diffraktiven optischen Element eine kompaktere Bauform beziehungsweise ein geringerer Maximaldurchmesser des oder der drehbaren diffraktiven optischen Elemente beziehungsweise des gemeinsamen Trägers erreicht wird. Überdies kann so auch ein ansonsten gegebenenfalls erforderlicher Strahlkombinierer eingespart werden. Über das An- und Abschalten der den Laserlichtquellen zugeordneten optischen Effekte ist auch eine erhöhte Flexibilität der Beleuchtung erzielt.

Erfindungsgemäß ist vorgesehen, dass die Beleuchtungseinrichtung ein Konverterelement oder mehrere Konverterelemente, einen oder mehrere der sogenannten "Phosphore", aufweist, zum Konvertieren einer Wellenlängenverteilung. Dabei ist diese Konverterelement oder sind Konverterelemente im Strahlengang der Laserlichtstrahlen nach dem diffraktiven optischen Element angeordnet. Das hat den Vorteil, dass der Laserlichtstrahl nach Art bekannter Laserscheinwerfer in ein sogenanntes "Weißlicht" mit hohem Gelbanteil zur Beleuchtung einer Umgebung der Beleuchtungseinrichtung konvertiert wird und somit ein für den menschlichen Betrachter angenehmes Licht zum Beleuchten einer Umgebung der Beleuchtungseinrichtung entsteht. Gerade hier ist die Verwendung des drehbaren diffraktiven optischen Elements besonders vorteilhaft, da eine komplexe mechanische und elektronische Ansteuerung in einem Ablenksystem für dynamische Laserlichtanwendungen ersetzt werden kann.

Überdies kann so auf einfache Art und Weise die Wärmeverteilung auf den Phosphor, welche im Stand der Technik grundsätzlich problematisch ist, verbessert werden, da sich das beschriebene System für eine Anwendung ohne eine zusätzliche Einrichtung zum Strahlkombinieren ("beam combining") eignet. Hier treffen nämlich bevorzugt statt eines einzigen Laserlichtstrahls mit hoher Intensität an einer Stelle mehrere Laserlichtstrahlen geringerer Intensität an mehreren Stellen auf den Phosphor und regen diesen dort zum Leuchten an. Entsprechend ist dann auch die Gefahr einer lokalen Überhitzung und gegebenenfalls Beschädigung des Phosphors verringert.

Auf äußerst einfache Art und Weise kann so auch die Helligkeit und Auflösung der Lichtverteilung auf dem Konverterelement eingestellt werden. So kann eine lokale Helligkeit erhöht werden, indem beispielsweise benachbarte Teilbereiche eines diffraktiven optischen Elements ähnliche Eigenschaften aufweisen und beispielsweise einen Laserlichtstrahl auf fast den gleichen Bereich auf den Phosphor ablenken. Der Effekt ist, dass der Laserlichtstrahl langsamer über den Phosphor wandelt und an dieser Stelle die Intensität des von der Konvertereinheit abgestrahlten Lichtes höher ist. Es können auch die Teilbereich unterschiedlicher diffraktiver optischer Elemente Laserlichtstrahlen auf gleiche oder fast gleiche Bereiche des Phosphors lenken. Die lokale Helligkeit kann dann über ein An- und Abschalten der zugeordneten Laserlichtquellen erhöht und verringert werden. Gleichzeitig oder alternativ kann die Auflösung des auf dem Phosphor leuchtenden Bereiches erhöht werden, beispielsweise indem benachbarte Teilbereiche des diffraktiven optischen Elements einen Laserlichtstrahl auf jeweils kleinere Segmente des Phosphors ablenken. Der Phosphor kann somit durch ein optimierte Strahlfokussierung/-aufweitung besonders effizient genutzt werden.

In einer weiteren Ausführungsform ist vorgesehen, dass das diffraktive optische Element im Betrieb der Beleuchtungseinrichtung durch einen Antrieb kontinuierlich und insbesondere gleichmäßig gedreht wird. Insbesondere kann dies einer Geschwindigkeit von mehr als 50 Umdrehungen/Sekunde erfolgen, bevorzugt mit einer Geschwindigkeit von zwischen 100 und 200 Umdrehungen/Sekunde. Die genannten Zahlen gelten insbesondere für eine Ausführung mit einer Laserlichtquelle und/oder einem Laserlichtstrahl, in dessen Strahlgang ein Teilbereich des diffraktiven optischen Elements angeordnet ist. Sind mehrere Laserlichtquellen und/oder solche Laserlichtstrahlen vorhanden, so können insbesondere die Zahlen um einen entsprechenden Faktor reduziert werden. Dies gilt, wenn die entsprechenden Laserlichtstrahlen identische Raum- oder Flächenbereiche abfahren oder abtasten. Wird beispielsweise der identische Flächenbereich von vier Laserlichtstrahlen abgefahren, so kann die Geschwindigkeit um den Faktor vier reduziert werden, muss also nur noch mehr als 12,5 Umdrehungen/Sekunde haben und liegt bevorzugt zwischen 25 und 50 Undrehungen/Sekunde. Das hat den Vorteil, dass so auf mechanisch und elektronisch auf besonders einfache Weise ein periodisches Beugen des Laserlichtstrahles erfolgt. Somit wird der Laserlichtstrahl periodisch gemäß den optischen Eigenschaften der Teilbereiche modifiziert. Bei einer Mindestgeschwindigkeit von 50 Umdrehungen/Sekunde lässt sich hier besonders leicht ein für den menschlichen Betrachter nicht wahrnehmbares periodisches Wiederholen erzeugen. Besonders ist hier eine Geschwindigkeit zwischen 100 und 200 Umdrehungen/Sekunde geeignet, da somit auch die mechanische Belastung der zugehörigen Bauteil begrenzt ist.

In einer besonders bevorzugten Ausführungsform ist vorgesehen, dass in den unterschiedlichen Teilbereichen des diffraktiven optischen Elements der auftreffende Laserlichtstrahl jeweils in einem unterschiedlichen Winkel abgelenkt wird, der für den jeweiligen Teilbereich spezifisch ist. Der Winkel kann hier relativ zu dem Strahlgang des Laserlichtstrahls zwischen Laserlichtquelle und diffraktivem optischen Element definiert sein. Somit ist mittels des diffraktiven optischen Elements ein Raumbereich, der durch die unterschiedlichen Winkel bestimmt ist, durch den Laserlichtstrahl abfahrbar. Es kann also durch einen ersten Teilbereich des diffraktiven optischen Elements der auftreffende Laserlichtstrahl in einem ersten Winkel abgelenkt werden und in einem zweiten, von dem ersten unterschiedlichen Teilbereich der Laserlichtstrahl in einem zweiten, von dem ersten unterschiedlichen Winkel abgelenkt werden. So lässt sich nach Art einer Braunschen Röhre oder nach Art bekannte laserbasierten Scheinwerfer ein Raumbereich durch den Laserstrahl abtasten oder beleuchten. Das hat den Vorteil, dass der Raumbereich auf kompakte und bauteilarme Weise durch den Laserstrahl abfahrbar ist. Im Gegensatz zu den bekannten Mikrospiegelsystemen sind hier auch in den Randbereichen des abgefahrenen Raumbereichs keine längeren Aufenthaltszeiten des Laserstrahles gegeben. Dies führt in einem Kraftfahrzeug zu einem erwünschten Leuchtbild, da so eine unverhältnismäßige oder überproportionale Helligkeit in den Randbereichen der Lichtverteilung vermieden wird. Überdies ist so die Notwendigkeit für jede Achse im Raum einen Spiegel oder eine Ablenkeinheit bereitzustellen, wie es im Stand der Technik der Fall ist, entfallen. Die Problematik der Strahlablenkung wird hier durch ein einteiliges System mit einem einzigen Betriebsparameter, nämlich der Rotationsgeschwindigkeit des diffraktiven optischen Elements gegeben. Der mechanische und elektronische Aufwand ist also minimiert.

In einer besonders vorteilhaften Ausführungsform ist hier vorgesehen, dass mittels der unterschiedlichen diffraktiven optischen Elemente durch die zugeordneten unterschiedlichen Laserlichtstrahlen unterschiedliche Raumbereiche abfahrbar sind. Es können somit unterschiedliche Lichtfunktionen durch die unterschiedlichen diffraktiven optischen Elemente beziehungsweise deren zugeordnete Laserlichtquellen realisiert werden. So kann beispielsweise ein erster Laserlichtstrahl, welcher durch ein erstes diffraktives optisches Element abgelenkt wird, einen Raumbereich abfahren, der einem Abblendlicht entspricht. Ein zweiter Laserlichtstrahl kann dann beispielsweise über ein zweites diffraktives optisches Element genau den Raumbereich abfahren, welcher zusätzlich zum Abblendlicht für ein Fernlicht auszuleuchten ist. Die Raumbereiche können hier einem Konverterelement oder einer Umgebung der Beleuchtungseinrichtung zugeordnet sein. Damit kann die Beleuchtungseinrichtung auf äußerst einfache Weise zwischen unterschiedlichen Lichtfunktionen hin- und herschalten, nämlich einfach indem die entsprechende Laserlichtquelle ab- oder angeschaltet wird. Eine mechanische Ansteuerung unterschiedlicher Komponenten oder dergleichen ist hingegen nicht erforderlich.

In einer weiteren vorteilhaften Ausführungsform ist hier vorgesehen, dass das eine Konverterelement oder die mehreren Konverterelemente jeweils zumindest teilweise in den unterschiedlichen Raumbereichen, welche mittels des diffraktiven optischen Elements oder der diffraktiven optischen Elemente durch der Laserlichtstrahl oder die Laserlichtstrahlen abgefahren werden, angeordnet sind. Es ist somit ein Konverterelement oder die mehreren Konverterelemente jeweils zumindest teilweise mittels unterschiedlicher diffraktiver optischer Elemente durch unterschiedliche Laserlichtstrahlen beleuchtbar. Entsprechend können den unterschiedlichen Raumbereichen ähnlich dem oben beschriebenen Zusammenhang unterschiedliche Lichtfunktionen zugeordnet werden. Bei der Verwendung von mehreren Konverterelementen ergibt sich hier der Vorteil, dass kleinere Sekundärlinsen verwendet werden können, so dass Bauraum eingespart werden kann und dieser flexibler genutzt werden kann. Dies gibt auch mehr Möglichkeiten für das Design.

In einer besonders vorteilhaften Ausführungsform ist vorgesehen, dass an dem diffraktiven optischen Element oder an einem Träger eines diffraktiven optischen Elements eine Referenzmarkierung angeordnet ist. Bei der Referenzmarkierung kann es sich beispielsweise um einen nicht-rotationssymmetrische Markierung, insbesondere in Form eines elliptischen Rings um die Rotationsachse handeln. Die nicht-rotationssymmetrische Markierung kann auch eine rotationssymmetrische Form, jedoch nicht-rotationssymmetrische Eigenschaften aufweisen, beispielsweise winkelabhängige Transparenz- oder Reflexionseigenschaften. Es kann sich auch um eine rotationssymmetrische Markierung wie beispielsweise einen Schleifring handeln. Es kann sich auch um einen einzelnen Teilbereich des diffraktiven optischen Elements handeln, welcher den Laserlichtstrahl auf einen Sensor oder eine Messvorrichtung lenkt, welcher sonst nicht von dem Laserlichtstrahl beleuchtet wird. Diese Messvorrichtung kann insbesondere für ein Sicherheitskonzept nutzbar sein. Damit lässt sich der Rotationswinkel des diffraktiven optischen Elements bestimmen. In Folge kann die Beleuchtungseinrichtung entsprechend justiert werden beziehungsweise eine Synchronisation der Rotation des diffraktiven optischen Elements mit den Laserlichtquellen erfolgen.

In einer anderen Ausführungsform ist vorgesehen, dass an dem diffraktiven optischen Element oder an einem Träger des diffraktiven optischen Elements ein Kühlflügel angeordnet ist. Bei dem Kühlflügel kann es sich hier insbesondere um einen oder mehrere Kühlflügel oder Ventilatorflügel handeln, welche für eine Luftumwälzung nach Art eines Ventilators sorgen. Das hat den Vorteil, dass die Luftumwälzung und damit die Kühlung in der Beleuchtungseinrichtung verbessert wird. Insbesondere die Gefahr eines Überhitzens des Phosphors wird damit verringert und/oder eine Kühlung der Laserlichtquellen gefördert.

Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung wird nachfolgend anhand schematischer Zeichnungen näher erläutert. Dabei zeigen:
- Fig. 1: eine beispielhafte Ausführungsform einer erfindungsgemäßen Beleuchtungseinrichtung und
- Fig. 2: eine beispielhafte Ausführungsform einer weiteren erfindungsgemäßen Beleuchtungseinrichtung.

In den Figuren werden gleiche oder funktionsgleiche Elemente mit den gleichen Bezugszeichen versehen.

Fig. 1 zeigt eine beispielhafte Ausführungsform einer Beleuchtungseinrichtung. Die Beleuchtungseinrichtung 1 umfasst dabei eine Laserlichtquelle 2, welche einen Laserlichtstrahl 3 ausstrahlt, wobei hier der Übersichtlichkeit halber nur eine Laserlichtquelle 2 beziehungsweise ein Laserlichtstrahl 3 dargestellt ist. In einem Strahlgang 4 des Laserlichstrahls 3 ist hier ein diffraktives optisches Element 5 mit zumindest einem Teilbereich 6 angeordnet. Vorliegend ist das diffraktive optische Element 5 als ringförmiges Band ausgeführt, welches auf einem als Scheibe ausgeführten Träger 7 angeordnet ist. Der Träger 7 ist vorliegend um eine Rotationsachse A drehbar. Damit ist auch das hier als Band ausgeführte diffraktive optische Element 5, welches eine Ring um die Rotationsachse A bildet, um diese drehbar. Die Rotationsachse A verläuft dabei durch den Mittelpunkt M des von dem hier als Band ausgeführten diffraktiven optischen Element 5 gebildeten Ringes.

Im gezeigten Beispiel weist die Beleuchtungseinrichtung 1 auch ein Konverterelement 8, einen sogenannten Phosphor auf. Das Konverterelement 8 dient dabei zur Wellenlängenkonversion eines auf das Konverterelement 8 gestrahlten Laserlichts, beispielsweise auf Grund von fluoreszierenden oder phosphoreszierenden Eigenschaften des Konverterelements 8. Zum erleichternden Verständnis ist das Konverterelement 8 in dieser Darstellung in Spalten 8a, 8b, 8c, 8d, 8e und Zeilen 8v, 8w, 8x, 8y, 8z unterteilt. Durch die Zeilen und Spalten wird das Konverterelement 8 vorliegend in Konvertersegmente 8ᵢⱼ aufgeteilt, wobei beispielsweise das Konvertersegment 8ₐᵥ, das Segment des Konverterelements 8 beschreibt, welches in der Spalte 8a und Zeile 8v liegt. Die Anzahl der Spalten und Zeilen hat hier rein beispielhaften Charakter. Überdies muss das Konverterelement 8 nicht tatsächlich in Spalten und Zeilen mit resultierenden Konvertersegmenten 8ᵢⱼ aufgeteilt sein. Vielmehr kann es sich bei dem Konverterelement 8 auch um ein homogen ausgeführtes Konverterelement 8 handeln, welches beispielsweise virtuell in Konvertersegmenten 8ᵢⱼ aufgeteilt ist, die dann von dem Laserlichtstrahl 3 abgefahren werden.

Im gezeigten Beispiel ist das Konverterelement hinter dem diffraktiven optischen Element 5 beziehungsweise dem Träger 7 angeordnet, da im vorliegenden Beispiel das diffraktive optische Element 5 transmissive Eigenschaften aufweist. Der Laserlichtstrahl 3 dringt somit durch das diffraktive optische Element 5 hindurch und wird durch dieses in einer vorbestimmten Weise auf das Konverterelement 8 bzw. die jeweiligen Konvertersegmente 8ᵢⱼ gelenkt. Ist das diffraktive optische Element 5 beispielsweise nicht mit transmissiven sondern mit reflektiven Eigenschaften ausgeführt, so wird das Konverterelement 8 in dem Strahlengang 4 weiterhin nach dem diffraktiven optischen Element 5 angeordnet sein, jedoch geometrisch dann auf der im Vergleich zur dargestellten Ausführungsform anderen Seite des diffraktiven optischen Elements 5.

In Betrieb der Beleuchtungseinrichtung 1 strahlt nun zum dargestellten Zeitpunkt die Laserlichtquelle 2 den Laserstrahl 3 auf den Teilbereich 6 des diffraktiven optischen Elements 5. Der Teilbereich 6 des diffraktiven optischen Elements 5 ist im gezeigten Beispiel so ausgestaltet, dass er den Laserlichtstrahl 3 ablenkt, und zwar in der Darstellung genau auf das Konvertersegment 8ₐᵥ des Konverterelementes 8. Dieses wird damit hier zum Emittieren einer Weißlichtstrahlung angeregt. Da das diffraktive optische Element 5 auf dem Träger 7 im Betrieb vorliegend kontinuierlich und bevorzugt mit einer gleichmäßigen Geschwindigkeit in Pfeilrichtung gedreht wird, wird als nächstes ein anderer Teilbereich 6' mit von vom ersten Teilbereich 6 unterschiedlichen optischen Eigenschaften in den Strahlgang 4 gedreht. Im gezeigten Beispiel ist der weitere Teilbereich 6' derart konfiguriert, das eine Ablenkung des Laserlichtstrahls 3 auf das Konvertersegment 8_{bv}, welches hier benachbart zu dem ersten Konvertersegment 8ₐᵥ angeordnet ist, ablenkt. In diesem Sinne erfolgt die Ablenkung des Laserlichtstrahls 3 auch durch weitere, hier aus Gründen der Übersichtlichkeit nicht dargestellte Teilbereiche. Der Laserlichtstrahl 3 bewegt sich also auf Grund der Rotation des diffraktiven optischen Elements 5 in Pfeilrichtung auf dem Konverterelement 8 ebenfalls in Pfeilrichtung und fährt das Konverterelement 8 damit vorliegend zeilenweise ab. Über eine Reihe von unterschiedlichen Teilbereichen 6, 6' auf dem diffraktiven optischen Element 5, kann somit das gesamte Konverterelement 8 mit dem Laserlichtstrahl 3 abgefahren und zum Leuchten angeregt werden. In einer alternativen Ausführungsform kann beispielsweise auch auf das Konverterelement 8 verzichtet werden und statt dessen direkt eine Umgebung der Beleuchtungseinrichtung 1 durch den Laserlichtstrahl 3 abgefahren und somit beleuchtet werden.

Fig. 2 zeigt eine weitere beispielhafte Ausführungsform einer Beleuchtungseinrichtung. Die Beleuchtungseinrichtung 1 umfasst hier eine Vielzahl von, vorliegend zwölf, Laserlichtquellen 2a bis 2l, welche jeweilige Laserlichtstrahlen 3a bis 3l ausstrahlen. Die Beleuchtungseinrichtung 1 umfasst auch mehrere, vorliegend sechs, diffraktive optische Elemente 5a bis 5f. Diese diffraktiven optischen Elemente 5a bis 5f sind vorliegend als ringartige Bänder auf dem als Scheibe ausgeführten Träger 7 angeordnet. Dabei sind die diffraktiven optischen Elemente 5a bis 5f als konzentrische Ringe um den Mittelpunkt M des Trägers 7 angeordnet. Durch den Mittelpunkt M verläuft auch die Rotationsachse A (Fig. 1). Die diffraktiven optischen Elemente 5a bis 5f sind im gezeigten Beispiel jeweils in eine Vielzahl von Teilbereichen 5ᵢⱼ unterteilt, welche in diesem Beispiel jeweils verschiedene optische Eigenschaften aufweisen. Die Laserlichtquellen 2a bis 2l beziehungsweise deren zugehörige Strahlgänge 4a bis 4l und die Scheibe 7 beziehungsweise die auf der Scheibe 7 angeordneten diffraktiven optischen Elemente 5a bis 5f sind nun derart angeordnet, dass gleichzeitig jeweils unterschiedliche Teilbereiche 5ᵢⱼ der diffraktiven optischen Elemente 5a bis 5f durch die Laserlichtquellen 2a bis 2f bestrahlt werden. Im gezeigten Beispiel sind dabei jedem der diffraktiven optischen Elemente 5a bis 5f zwei Laserlichtquellen2a bis 2f zugeordnet, das heißt zur gleichen Zeit werden jeweils zwei unterschiedliche Teilbereiche 5ᵢⱼ oder Segmente eines jeweiligen diffraktiven optischen Elements 5a bis 5f durch die zwei dem jeweiligen diffraktiven optischen Element 5a bis 5f zugeordneten Laserlichtquellen 2a bis 2l bestrahlt. Entsprechend werden die durch die jeweiligen Teilbereiche 5ᵢⱼ der diffraktiven optischen Elemente 5a bis 5f reflektierten oder transmittierten, jedenfalls aber gebeugten und vorliegend abgelenkten Laserlichtstrahlen 3a bis 3l unabhängig voneinander abgelenkt und können so benutzt werden um beispielsweise ein Konverterelement 8, wie es in Fig. 1 gezeigt ist, oder auch eine Umgebung der Beleuchtungseinrichtung 1 abzufahren oder zu beleuchten.

Da in Betrieb der Beleuchtungseinrichtung 1 der Träger 7 mit den diffraktiven optischen Elementen 5a bis 5f um den Mittelpunkt M der Scheibe gegenüber den stationären Laserlichtquellen 2a bis 2l rotiert wird, werden in aufeinanderfolgenden Zeitpunkten unterschiedliche Teilbereiche 5ᵢⱼ der diffraktiven optischen Elemente 5a bis 5f angestrahlt. Da die unterschiedlichen Teilbereiche 5ᵢⱼ unterschiedliche optische Eigenschaften, vorliegend ein unterschiedliches Ablenkverhalten eines eingestrahlten Lichtes aufweisen, werden die resultierenden abgelenkten, also reflektierten oder transmittierten Laserlichtstrahlen 3a bis 3l sich im Raum bewegen und einen jeweiligen Raumbereich abfahren. Damit lässt sich beispielsweise realisieren, dass die jeweiligen Laserlichtstrahlen 3a bis 3l unterschiedliche Segmente 8a bis 8j (Fig. 1) eines Konverterelements 8 (Fig. 1) abfahren. Da ein solches Konverterelement 8 (Fig. 1) dann an vielen Stellen zugleich bestrahlt wird, wird eine entstehende Hitzeleistung räumlich verteilt und eine im Stand der Technik häufig auftretende Kühlproblematik verringert. Überdies ist so auch ein Kombinieren ("beam-combining") der unterschiedlichen Laserlichtstrahlen 3a bis 3l, wie es aus dem Stand der Technik bekannt ist, überflüssig. Die Verwendung einer Vielzahl von kostengünstigen Laserlichtquellen 2a bis 2l mit einer verhältnismäßig geringen Strahlleistung ist somit auch technisch vorteilhaft gegenüber der Verwendung weniger, allerdings teurer Hochleistungslaserlichtquellen.

Mittels der unterschiedlichen diffraktiven optischen Elemente 5a bis 5f können nun gezielt vorbestimmte Raumbereiche, beispielsweise besagte Segmente 8ᵢⱼ des Konverterelements 8 (Fig. 1), abgefahren und beleuchtet werden. Somit können den unterschiedlichen diffraktiven optischen Elementen 5a bis 5f auch unterschiedliche Lichtfunktionen zugeordnet werden, beispielsweise indem Raumbereiche durch die Laserlichtstrahlen 2a bis 2l abgefahren werden, welche einer Fern- oder Abblendlichtfunktion entsprechen. Für ein Aktivieren beziehungsweise Deaktivieren der entsprechenden Lichtfunktion muss dann nur die entsprechende Laserlichtquelle 2a bis 2l ab- beziehungsweise angeschaltet werden. Eine veränderte mechanische Ansteuerung von mechanischen Komponenten ist hingegen nicht erforderlich. Entsprechende Steuerkomponenten können so günstig und langlebig ausgelegt sein.

Im gezeigten Beispiel ist auf dem scheibenförmigen Träger 7 auch eine Referenzmarkierung 9 angebracht. Diese ist vorliegend als elliptische optische Markierung ausgeführt, welche über einen optischen Sensor detektiert werden kann. Dadurch ist ein Rotationswinkel beziehungsweise die Position des Trägers 7 und damit der diffraktiven optischen Elemente 5a bis 5f bestimmbar. Eine alternative Möglichkeit für solch eine Referenzmarkierung ist auch beispielsweise einen oder mehrere der Teilbereiche 5ᵢⱼ nach den bekannten Gesetzen der Optik so zu gestalten, dass ein auftreffender Laserlichtstrahl beispielsweise nicht zu einem Konverterelement 8 (Fig. 1) oder einem sonstigen durch die Beleuchtungseinrichtung 1 zu beleuchtenden Raumbereich abgelenkt wird, sondern zu einem entsprechenden Detektor, welcher diesen Laserlichtstrahl dann detektiert. Auch dieses Signal kann dann ausgewertet und eine Position der diffraktiven optischen Elemente 5a bis 5f beziehungsweise des Trägers 7 bestimmt werden.

## Patentansprüche

1. Beleuchtungseinrichtung (1) für ein Kraftfahrzeug, mit
- mehreren Laserlichtquellen (2, 2a-2l) zum Ausstrahlen jeweils eines Laserlichtstrahls (3, 3a-3l) und
- mehreren konzentrischen ringförmigen diffraktiven optischen Elementen (5, 5a-5f), von welchen jeweils zumindest ein Teilbereich (5ᵢⱼ, 6, 6') in einem Strahlgang (4, 4a-4l) eines der Laserlichtstrahlen (3, 3a-3l) angeordnet ist, wobei zeitgleich mehrere der Teilbereiche (5ᵢⱼ, 6, 6') wenigstens eines der diffraktiven optischen Elemente (5, 5a-5f) in jeweiligen den Laserlichtquellen (2, 2a-2l) zugeordneten Strahlgängen (4, 4a-4l) angeordnet sind, und
die diffraktiven optischen Elemente (5, 5a-5f) gegenüber den Laserlichtquellen (2, 2a-2l) um eine Rotationsachse (A) drehbar angeordnet und durch einen Antrieb kontinuierlich drehbar sind, sodass unterschiedliche Teilbereiche (5ᵢⱼ, 6, 6') der diffraktiven optischen Elemente (5, 5a-5f) mit jeweils verschiedenen optischen Eigenschaften durch eine Rotation um die Rotationsachse (A) in die Strahlengänge (4, 4a-4l) drehbar sind und durch die kontinuierliche Drehung der diffraktiven optischen Elemente (5, 5a-5f) die Laserlichtstrahlen (3, 3a-3l) in unterschiedliche Raumbereiche, welche unterschiedlichen Lichtfunktionen entsprechen, ablenkbar und durch die Laserlichtstrahlen (3, 3a-3l) vorgebbare Flächenbereiche abrasterbar sind, wobei die Rotationsachse (A) durch den Mittelpunkt (M) des von den ringförmigen diffraktiven optischen Elementen (5, 5a-5f) gebildeten Ringes verläuft,
wobei die Beleuchtungseinrichtung (1) eine Konvertereinheit (8) oder mehrere Konvertereinheiten (8) zum Konvertieren einer Wellenlängenverteilung aufweist, welche im Strahlengang (4, 4a-4l) zumindest eines der Laserlichtstrahlen (3,3a-3l) nach einem der diffraktiven optischen Elemente (5, 5a-5f) angeordnet ist oder sind.

2. Beleuchtungseinrichtung (1) nach einem der vorhergehenden Ansprüche,
**dadurch gekennzeichnet, dass**
die diffraktiven optischen Elemente (5, 5a-5f) im Betrieb der Beleuchtungseinrichtung (1) durch einen Antrieb kontinuierlich drehbar sind, insbesondere mit mehr als 50 Umdrehungen pro Sekunde, bevorzugt mit zwischen 100 und 200 Umdrehungen pro Sekunde.

3. Beleuchtungseinrichtung (1) nach einem der vorhergehenden Ansprüche,
**dadurch gekennzeichnet, dass**
in den unterschiedlichen Teilbereichen (5ᵢⱼ, 6, 6') zumindest eines der diffraktiven optischen Elemente (5, 5a-5f) der auftreffende Laserlichtstrahl (3, 3a-3l) jeweils in einem unterschiedlichen Winkel abgelenkt wird, der für den jeweiligen Teilbereich (5ᵢⱼ, 6, 6') spezifisch ist, sodass mittels des zumindest einen diffraktiven optischen Elements (5, 5a-5f) ein Raumbereich durch den Laserlichtstrahl (3, 3a-3l) abfahrbar ist.

4. Beleuchtungseinrichtung (1) nach Anspruch 1,
**dadurch gekennzeichnet, dass**
die mehreren konzentrischen ringförmigen diffraktiven optische Elemente (5, 5a-5f) auf einem gemeinsamen Träger (7) angeordnet sind.

5. Beleuchtungseinrichtung (1) nach Anspruch 3,
**dadurch gekennzeichnet, dass**
mittels der unterschiedlichen diffraktiven optischen Elemente (5, 5a-5f) durch die unterschiedlichen Laserlichtstrahlen (3, 3a-3l) unterschiedliche Raumbereiche abfahrbar sind.

6. Beleuchtungseinrichtung (1) nach Anspruch 5,
**dadurch gekennzeichnet, dass**
die eine Konvertereinheit (8) oder die mehreren Konvertereinheiten jeweils zumindest teilweise in den unterschiedlichen Raumbereichen angeordnet sind.

7. Beleuchtungseinrichtung (1) nach einem der vorhergehenden Ansprüche,
**dadurch gekennzeichnet, dass**
an zumindest einem der diffraktiven optischen Elemente (5, 5a-5f) oder an einem Träger (7) des zumindest einen diffraktiven optischen Elements (5, 5a-5f) eine Referenzmarkierung (9) angeordnet ist.

8. Beleuchtungseinrichtung (1) nach einem der vorhergehenden Ansprüche,
**dadurch gekennzeichnet, dass**
an zumindest einem der diffraktiven optischen Elemente (5, 5a-5f) oder an einem Träger (7) des zumindest einen diffraktiven optischen Elements (5, 5a-5f) ein Kühlflügel angeordnet ist.

## Claims

1. Illumination device (1) for a motor vehicle, with
- a plurality of laser light sources (2, 2a-2l) for the emission of a laser light beam (3, 3a-3l) in each case, and
- a plurality of concentric annular diffractive optical elements (5, 5a-5f), of which at least a partial region (5ᵢⱼ, 6, 6') of each is arranged in a beam path (4, 4a-4l) of one of the laser light beams (3, 3a-3l), wherein simultaneously a plurality of the partial regions (5ᵢⱼ, 6, 6') of at least one of the diffractive optical elements (5, 5a-5f) are arranged in respective beam paths (4, 4a-4l) associated with the laser light sources (2, 2a-2l),
the diffractive optical elements (5, 5a-5f) are arranged to be rotatable with respect to the laser light sources (2, 2a-2l) about an axis of rotation (A) and to be continuously rotatable by a drive, so that different partial regions (5ᵢⱼ, 6, 6') of the diffractive optical elements (5, 5a-5f) each having different optical properties are rotatable into the beam paths (4, 4a-4l) by means of a rotation about the axis of rotation (A) and by the continuous rotation of the diffractive optical elements (5, 5a-5f), the laser light beams (3, 3a-3l) are deflectable into different spatial regions corresponding to different light functions, and surface regions pre-determinable by the laser light beams (3, 3a-3l) are scannable, wherein the axis of rotation (A) passes through the centre (M) of the ring formed by the annular diffractive optical elements (5, 5a-5f),
wherein
the illumination device (1) has a converter unit (8) or a plurality of converter units (8) for converting a wavelength distribution which is or are arranged in the beam path (4, 4a-4l) of at least one of the laser light beams (3, 3a-3l) after one of the diffractive optical elements (5, 5a-5f).

2. Illumination device (1) according to one of the preceding claims, **characterised in that** the diffractive optical elements (5, 5a-5f) are continuously rotatable by a drive during operation of the illumination device (1), in particular at more than 50 revolutions per second, preferably at between 100 and 200 revolutions per second.

3. Illumination device (1) according to one of the preceding claims,
**characterised in that**
in the different partial regions (5ᵢⱼ, 6, 6') at least one of the diffractive optical elements (5, 5a-5f) deflects the incident laser light beam (3, 3a-3l) in each case at a different angle which is specific for the respective partial region (5ᵢⱼ, 6, 6'), so that by means of the at least one diffractive optical element (5, 5a-5f) a spatial region can be traversed by the laser light beam (3, 3a-3l).

4. Illumination device (1) according to claim 1,
**characterised in that**
the plurality of concentric annular diffractive optical elements (5, 5a-5f) are arranged on a common support (7).

5. Illumination device (1) according to claim 3,
**characterised in that**,
by means of the different diffractive optical elements (5, 5a-5f), the different spatial regions can be traversed by the different laser light beams (3, 3a-3l).

6. Illumination device (1) according to claim 5,
**characterised in that**
the one converter unit (8) or the plurality of converter units are each arranged at least partially in the different spatial regions.

7. Illumination device (1) according to any one of the preceding claims,
**characterised in that**
a reference mark (9) is arranged on at least one of the diffractive optical elements (5, 5a-5f) or on a support (7) of the at least one diffractive optical element (5, 5a-5f).

8. Illumination device (1) according to any one of the preceding claims,
**characterised in that**
at least one of the diffractive optical elements (5, 5a-5f) or a cooling vane is arranged on a support (7) of the at least one diffractive optical element (5, 5a-5f).

## Revendications

1. Dispositif d'éclairage (1) pour un véhicule automobile, avec
- plusieurs sources de lumière laser (2, 2a-2l) pour l'émission de respectivement un faisceau de lumière laser (3, 3a-3l) et
- plusieurs éléments optiques diffractifs annulaires concentriques (5, 5a-5f), desquels respectivement au moins une zone partielle (5ᵢⱼ, 6, 6') est agencée dans un trajet de faisceau (4, 4a-4l) d'un des faisceaux de lumière laser (3, 3a-3l), dans lequel en même temps plusieurs des zones partielles (5ᵢⱼ, 6, 6') d'au moins un des éléments optiques diffractifs (5, 5a-5f), sont agencées dans des trajets de faisceau (4, 4a-4l) respectifs associés aux sources de lumière laser (2, 2a-2l), et
les éléments optiques diffractifs (5, 5a-5f) sont agencés de manière rotative autour d'un axe de rotation (A) par rapport aux sources de lumière laser (2, 2a-2l) et rotatifs en continu par un entraînement, de sorte que différentes zones partielles (5ᵢⱼ, 6, 6') des éléments optiques diffractifs (5, 5a-5f) avec respectivement différentes propriétés optiques sont rotatives par une rotation autour de l'axe de rotation (A) dans les trajets de faisceau (4, 4a-4l) et les faisceaux de lumière laser (3, 3a-3l) sont déviables dans différentes zones spatiales, lesquelles correspondent à différentes fonctions de lumière, par la rotation continue des éléments optiques diffractifs (5, 5a-5f) et des zones de surface prédéfinissables par les faisceaux de lumière laser (3, 3a-3l) peuvent être tramées, dans lequel l'axe de rotation (A) passe par le milieu (M) de l'anneau formé par les éléments optiques diffractifs annulaires (5, 5a-5f),
dans lequel le dispositif d'éclairage (1) présente une unité de conversion (8) ou plusieurs unités de conversion (8) pour la conversion d'une distribution de longueur d'onde, laquelle ou lesquelles est ou sont agencées dans le trajet de faisceau (4, 4a-4l) d'au moins un des faisceaux de lumière laser (3, 3a-3l) après un des éléments optiques diffractifs (5, 5a-5f).

2. Dispositif d'éclairage (1) selon l'une quelconque des revendications précédentes,
**caractérisé en ce que**
les éléments optiques diffractifs (5, 5a-5f) sont rotatifs en continu pendant le fonctionnement du dispositif d'éclairage (1) par un entraînement, en particulier avec plus de 50 tours par seconde, de préférence avec entre 100 et 200 tours par seconde.

3. Dispositif d'éclairage (1) selon l'une quelconque des revendications précédentes,
**caractérisé en ce que**
dans les différentes zones partielles (5ᵢⱼ, 6, 6') d'au moins un des éléments optiques diffractifs (5, 5a-5f), le faisceau de lumière laser incident (3, 3a-3l) est dévié respectivement selon un angle différent, qui est spécifique pour la zone partielle (5ᵢⱼ, 6, 6') respective de sorte qu'un espace spatial peut être parcouru par le faisceau de lumière laser (3, 3a-3l) au moyen de l'au moins un élément optique diffractif (5, 5a-5f).

4. Dispositif d'éclairage (1) selon la revendication 1,
**caractérisé en ce que**
les plusieurs éléments optiques diffractifs annulaires concentriques (5, 5a-5f) sont agencés sur un support commun (7).

5. Dispositif d'éclairage (1) selon la revendication 3,
**caractérisé en ce que**
différentes zones spatiales peuvent être parcourues au moyen des différents éléments optiques diffractifs (5, 5a-5f) par les différents faisceaux de lumière laser (3, 3a-3l).

6. Dispositif d'éclairage (1) selon la revendication 5,
**caractérisé en ce que**
l'une unité de conversion (8) ou les plusieurs unités de conversion sont agencées respectivement au moins en partie dans les différentes zones spatiales.

7. Dispositif d'éclairage (1) selon l'une quelconque des revendications précédentes,
**caractérisé en ce que**
un marquage de référence (9) est agencé au niveau d'au moins un des éléments optiques diffractifs (5, 5a-5f) ou au niveau d'un support (7) de l'au moins un élément optique diffractif (5, 5a-5f).

8. Dispositif d'éclairage (1) selon l'une quelconque des revendications précédentes,
**caractérisé en ce que**
une aile de refroidissement est agencée au niveau d'au moins un des éléments optiques diffractifs (5, 5a-5f) ou au niveau d'un support (7) de l'au moins un élément optique diffractif (5, 5a-5f).
